# EUROPÄISCHE PATENTSCHRIFT

(11) **EP 1 422 354 B1**
(45) Veröffentlichungstag und Bekanntmachung des Hinweises auf die Patenterteilung: **12.09.2007**
(21) Anmeldenummer: 03024786.0
(22) Anmeldetag: 30.10.2003
(51) Int. Cl.: E03F 5/04

(54) **Geruchverschluss**
Odour seal
Siphon

(30) Priorität: 06.11.2002 DE 10252038
(43) Veröffentlichungstag der Anmeldung: 26.05.2004
(73) Patentinhaber: Rös, Helmut, 53797 Lohmar (DE)
(72) Erfinder: Rös, Helmut, 53797 Lohmar (DE)
(74) Vertreter: Müller, Thomas Michael

(56) Entgegenhaltungen:
- EP-A- 0 952 263
- DE-A- 10 023 866
- DE-A- 10 113 845
- US-A- 3 042 210
- US-A- 5 028 320

## Beschreibung

Die Erfindung betrifft ein Geruchverschluss zum Filtern von Abgasen, insbesondere in einem Kanalschacht eines Abwasserkanals, gemäß dem Oberbegriff des Anspruchs 1.

Abwasserkanäle dienen zum Ableiten von Abwasser, welches Regenwasser sowie Brauchwasser sein kann. Das Abwasser wird üblicherweise einem Klärwerk zugeführt, wo es wieder aufbereitet wird. Derartige Abwasserkanäle sind nach oben hin offen ausgebildet, damit Regenwasser einlaufen kann. In jedem Abwasserkanal bilden sich Ablagerungen, von denen unangenehmer Geruch ausgeht, welcher über die Kanalschächte und die Einläufe ins Freie gelangen kann. Bei Abwasserkanälen, die auch Brauchwasser ableiten, kommt zusätzlich noch der Geruch von Fäkalien sowie Wasch- und Spülwasser hinzu.

Aus der DE 198 17898 A1 entsprechend der EP 0 952 263 A2, ist ein Geruchverschluss für einen Straßenkanal bekannt, der einen Grundkörper und einen hierin axial verstellbar gehaltenen Schwimmkörper mit einem Geruchsfilter aufweist. Der Grundkörper bildet einen Ringraum zum Zwischenspeichern von Regenwasser. Der Schwimmkörper schwimmt auf dem Wasser, so dass nachfließendes Regenwasser abfließen kann und der zwischen Schwimmkörper und Grundkörper gebildete Spalt abgedichtet wird. Ist kein Wasser im Ringraum vorhanden, sitzt der Schwimmkörper dichtend auf einer kegeligen Dichtfläche des Grundkörpers auf. Aus dem Abwasserkanal nach oben entweichendes Gas strömt durch den auf dem Schwimmkörper angebrachten Geruchsfilter. Hier werden die unangenehmen Gerüche absorbiert, so dass den aus dem Kanalschacht strömenden Gasen der Geruch genommen ist. Der Geruchsfilter kann wasserdurchlässig sein, oder nicht; weiter kann der Geruchsfilter nach oben hin durch einen Schild geschützt sein. Deutlich oberhalb des Geruchverschlusses ist ein Sandfang vorgesehen, der im Kanalschacht unterhalb des Kanaldeckels angeordnet ist und zum Auffangen von Laub und Schmutz dient.

Aus der US 5 028 320 ist ein Gasverschluss für einen Kanalschacht einer Petroleum-Raffinerie bekannt, der ein Entweichen und eventuelles Entzünden von aufsteigendem Kanalgas verhindern soll. Der Gasverschluss umfasst einen Grundkörper, der zusammen mit einem Einsatzelement einen Siphon bildet. In dem Siphon kann sich Wasser ansammeln, um so eine Dichtung zwischen den Kanalgasen und der Umgebung des Kanalschachts zu bilden. Das Einsatzelement umfasst einen nach oben geschlossenen Deckel, der ein mit dem Grundkörper verbundenes inneres Rohrelement abdeckt.

Es ist Aufgabe der vorliegenden Erfindung, einen Geruchverschluss zum Filtern von Abgasen, insbesondere für einen Kanalschacht eines Abwasserkanals, vorzuschlagen, welcher gute Filtereigenschaften aufweist und gleichzeitig einfach aufgebaut und somit kostengünstig herstellbar ist.

Diese Aufgabe wird durch einen Geruchverschluss zum Filtern von Abgasen, insbesondere für einen Kanalschacht eines Abwasserkanals, mit den Merkmalen des Anspruchs 1 gelöst.

Dieser Geruchverschluss hat den Vorteil, dass er einfach aufgebaut und daher kostengünstig herstellbar ist. In die äußere Ringkammer gelangendes Abwasser kann in die innere Ringkammer einströmen und bildet gleichzeitig eine Dichtung gegenüber aus dem Kanalschacht strömender Gase. Diese müssen zwingend durch die Filtereinheit strömen, wo die Gerüche absorbiert werden. Dadurch, dass das Einsatzelement lose auf dem Boden des Grundkörpers aufsitzt, können Fertigungstoleranzen grob gehalten werden, wodurch die Herstellkosten gering bleiben.

Vorzugsweise ist die Außenwand des Grundkörpers axial länger als das Einsatzelement und das Einsatzelement ist axial länger ist als die Innenwand des Grundkörpers. Insgesamt wird hierdurch eine flache Bauweise ermöglicht, so dass der Grundkörper oberhalb von Steigeisen eines Kanalschachts angeordnet werden und somit den gesamten Querschnitt des Kanalschachts ausfüllen kann.

Die Außenwand, die Innenwand und das Einsatzelement sind - im Querschnitt betrachtet - vorzugsweise rund ausgebildet und insofern an die meisten handelsüblichen Kanalschächte angepasst. Das Wirkprinzip und die Funktionsweise der erfindungsgemäßen Geruchsperre sind jedoch auch mit einem von einer Kreisform abweichenden Querschnitt realisierbar. Beispielsweise können Außenwand, Innenwand und Einsatzelement über einen Teil der Höhe Abflachungen aufweisen, um für im Kanalschacht angebrachte Steigeisen oder Messsonden Raum zu lassen.

In bevorzugter Ausgestaltung ist vorgesehen, dass die äußere Ringkammer und die innere Ringkammer mittels Durchtrittsöffnungen verbunden sind, welche in der Wandung des Einsatzelements nahe zum Boden des Grundkörpers angeordnet sind. Dabei verläuft die Wandung - auf die Abwicklung des Einsatzelements schauend - im Bereich der Öffnung vorzugsweise wellenförmig. Diese Ausgestaltung hat den Vorteil, dass die Wandung des Einsatzelements einfach durch Trennen einer rechteckigen Platte als Halbzeug hergestellt werden kann, wobei die wellenförmige Kontur erzeugt wird. Nach einer alternativen Ausgestaltung können die Durchtrittsöffnungen auch von axialen Erhebungen und Senkungen im Boden des Grundkörpers gebildet sein. Die durch die Summe der Durchtrittsöffnungen gebildete Durchtrittsfläche ist vorzugsweise größer als die Gesamtdurchtrittsfläche, die durch die Summe von Durchbrüchen im Deckelelement gebildet ist. So kann stets mehr Abwasser durch die zweite Öffnung des Grundkörpers abfließen als durch das Deckelelement in den Grundkörper einströmt.

Es ist ferner vorgesehen, dass die Filtereinheit einen Auflagekörper, welcher zumindest mittelbar mit der Wandung verbunden ist, und einen auf dem Auflagekörper aufliegenden Aktivkohlefilter umfasst. Dabei ist der Auflagekörper vorzugsweise gitterförmig aus einem säurefesten Werkstoff, beispielsweise VA-Stahl oder Kunststoff, gestaltet. Nach einer bevorzugten Ausgestaltung ist zwischen dem Auflagekörper und dem Aktivkohlefilter eine gasdurchlässige Verteilermatte vorgesehen, welche aus einem aufgeschäumten Kunststoff besteht. Diese gewährleistet, dass das durchströmende Gas gleichmäßig über die gesamte zur Verfügung stehende Querschnittsfläche verteilt wird.

Nach einer ersten Ausführungsform ist der Grundkörper einteilig hergestellt. Alternativ hierzu kann der Grundkörper auch zweiteilig hergestellt sein, wobei die Innenwand nachträglich mit einer Baueinheit bestehend aus dem Boden und der Außenwand verbunden wird. Als Herstellungsverfahren kommt insbesondere Tiefziehen in Frage, da hiermit große Lose einfach und kostengünstig zu fertigen sind. Der Grundkörper ist dabei vorzugsweise aus Polyethylen (PE), Glasfaserkunststoff (GFK), Polypropylen (PP) oder Polyphenylensulfid (PPS) hergestellt. Zum Erhöhen der Steifigkeit des Grundkörpers weist die Außenwand zumindest eine in einer auf der Längsachse senkrechten Ebene umlaufende Verstärkungsrippe auf.

Um den Grundkörper einfach in einen genormten Kanalschacht einsetzen zu können, hat der Grundkörper axial im Bereich der ersten Öffnung eine Mehrzahl von regelmäßig über den Umfang verteilten radialen Vorsprüngen, die in entsprechende Ausnehmungen des Kanalschachts eingreifen können. Gleichzeitig bilden die radialen Vorsprünge des Grundkörpers Ausnehmungen, in die das Deckelelement mit einer entsprechenden Mehrzahl radialer Vorsprünge eingreifen kann. Dabei überdeckt das Deckelelement in eingesetztem Zustand den Grundkörper zumindest teilweise axial.

Die Durchbrüche des Deckelelements sind vorzugsweise in Form von regelmäßig über den Umfang verteilten Schlitzen gestaltet. Ferner hat das Deckelelement einen dem Grundkörper zugewandten und koaxial zur Längsachse verlaufenden zylindrischen Abschnitt, dessen Durchmesser größer ist als der Außendurchmesser des Einsatzelements, wobei die Durchbrüche radial außerhalb des zentralen Abschnitts angeordnet sind. Dabei ist vorgesehen, dass der zylindrische Abschnitt in eingesetztem Zustand des Deckelelements in den Grundkörper das Einsatzelement zumindest teilweise axial überdeckt. Das durch die Durchbrüche, welche axial oberhalb des zentralen Abschnitts angeordnet sind, fließende Abwasser wird auf diese Weise an die Außenfläche des zylindrischen Abschnitts geführt und tropft dann an die Außenwand des Grundkörpers, wo es weiter nach unten in die äußere Ringkammer abfließt.

Bevorzugte Ausführungsbeispiele werden anhand der nachstehenden Zeichnung erläutert. Hierin zeigt
- Fig. 1: einen Geruchverschluss im Längsschnitt mit einstückig hergestelltem Grundkörper;
- Fig. 2: ein Halbzeug zum Herstellen eines Einsatzelements in Draufsicht und
- Fig. 3: einen Geruchsverschluss im Längsschnitt in einer zweiten Ausführungsform.

Figur 1 zeigt einen Geruchverschluss 1, der zum Einsetzen in einen Kanalschacht dient und einen Grundkörper 2 mit einer Längsachse X, ein Einsatzelement 3 und ein Deckelelement 4 aufweist.

Der Grundkörper 2 hat eine kegelstumpfförmige Außenwand 5, die eine obere erste Öffnung 6 bildet, einen scheibenförmigen Boden 7 sowie eine koaxial innerhalb der Außenwand 5 angeordnete zylinderrohrförmige Innenwand 8. Zwischen der Innenwand 8, dem Boden 7 und der Außenwand 5 ist ein Ringraum 9 gebildet, welcher zum Zwischenspeichern von Abwasser, insbesondere von Regenwasser oder Oberflächenwasser, dient. Die Innenwand 8 hat eine geringere Höhe als die Außenwand 5 des Grundkörpers 2. Bei stetig, beispielsweise aufgrund von Niederschlag, nachfließendem Abwasser, steigt der Abwasserpegel im Ringraum 9 an, bis er in einer Ebene mit der Stirnfläche der zylinderrohrförmigen Innenwand 8 ist. Fließt weiteres Abwasser in den Ringraum 9 nach, so übersteigt das Abwasser die obere Kante der Innenwand 8 und fließt durch die so gebildete untere zweite Öffnung 11 des Grundkörpers 2 in einen nicht dargestellten Kanalschacht ab. Der Grundkörper 2 hat eine Höhe über alles von in etwa 320 mm und die obere erste Öffnung hat einen äußeren Durchmesser von in etwa 625 mm.

Das Einsatzelement 3 ist rohrförmig ausgebildet und in den Grundkörper 2 lose eingesetzt. Das Einsatzelement 3 umfasst ein Rohr 12 mit einer Wandung 13, ein mit dem Rohr 12 fest verbundenes Gitter 14 als Auflagekörper, eine auf dem Gitter 14 aufliegende Verteilermatte 15 sowie einen auf der Verteilermatte 15 aufliegenden Aktivkohlefilter 16. Das Gitter 14 ist beispielsweise über Nieten mit dem Rohr 12 befestigt und besteht aus einem säurefesten Werkstoff, wie zum Beispiel VA-Stahl oder Kunststoff. Das Gitter 14, die Verteilermatte 15 und der Aktivkohlefilter 16 sind dem runden Querschnitt des Rohres 12 angepasst und schließen es nach oben hin ab. Auf diese Weise wird sichergestellt, dass durch die untere zweite Öffnung 11 des Grundkörpers 2 aus dem Kanalschacht austretende Gase durch das Gitter 14 hindurchtreten können, sich anschließend in der Verteilermatte 15 gleichmäßig über den gesamten Querschnitt verteilen, bevor sie dann durch den Aktivkohlefilter 16 strömen, wo die Gasgerüche absorbiert werden. In der Regel herrschen im Kanalschacht höhere Temperaturen, so dass die Kanalgase zum einen mehr Feuchtigkeit aufnehmen können und zum anderen einen Drang haben, nach oben aufzusteigen. Im Kanalgas enthaltener und beim Aufsteigen kondensierender Abwasserdampf kann sich am Gitter 14 oder an der Verteilermatte 15 niederschlagen und abtropfen und setzt sich somit nicht in dem Aktivkohlefilter 16 fest, wodurch dessen Gasdurchlässigkeit beeinträchtigt wäre.

Das Einsatzelement 3 hat einen größten Außendurchmesser D_{E}, der in etwa dem kleinsten Innendurchmesser d_{G} der Außenwand des Grundkörpers 2 entspricht. So wird das Einsatzelement 3 beim Einsetzen automatisch in etwa koaxial zum Grundkörper 2 ausgerichtet, so dass es einer Zentrierung nicht bedarf. Zum anderen ist die gebildete Querschnittsfläche des Einsatzelements und damit auch des Aktivkohlefilters 16 möglichst groß, so dass auch der Gasmassenstrom maximal ist, welcher durch die Filtereinheit hindurchströmt.

Das Einsatzelement 3 teilt den im Grundkörper 2 gebildeten Ringraum in eine äußere Ringkammer 17, die zwischen der Außenwand 5 und dem Boden 7 des Grundkörpers 2 sowie der Wandung 13 des Einsatzelements 3 gebildet ist, sowie eine innere Ringkammer 18, die zwischen der Wandung 13 des Einsatzelements 3 und dem Boden 7 sowie der Innenwand 8 des Grundkörpers 2 gebildet ist. Dabei sind die äußere Ringkammer 17 und die innere Ringkammer 18 mittels Durchtrittsöffnungen 19 miteinander verbunden, durch die Abwasser hindurchfließen kann.

Die Durchtrittsöffnungen 19 sind durch eine - in Draufsicht auf die Abwicklung betrachtet - wellenförmige Kante gebildet, wie aus Figur 2 ersichtlich. Als Ausgangsmaterial wird eine dünnwandige rechteckige Platte 21 aus Kunststoff, beispielsweise Polyethylen (PE), Glasfaserkunststoff (GFK), Polypropylen (PP) oder Polyphenylensulfid (PPS) verwendet. Diese Platte 21 wird zunächst mittels eines bekannten Trennverfahrens, beispielsweise Sägen oder Schneiden, in zwei Teilplatten 22, 22' geteilt, wobei eine wellenförmige Trennkante 23, 23' erzeugt wird. Nach dem Trennvorgang werden die beiden entgegengerichteten geraden Kanten 24, 25; 24', 25' jeder der beiden Teilplatten 22, 22' miteinander mittels eines herkömmlichen Verfahrens, beispielsweise Schweißen oder Kleben verbunden, so dass jeweils ein Rohr 12 entsteht. Auf diese Weise werden aus einer rechteckigen Platte 21 als Halbzeug zwei Rohre 12 mit einem wellenförmigen Profil an einem Ende hergestellt.

Ein solches Rohr 12 bildet, wie oben bereits beschrieben, einen Teil des Einsatzelements 3, wobei es mit dem Ende mit wellenförmigen Profil auf den Boden 7 des Grundkörpers 2 aufsitzt. Dabei ist vorgesehen, dass die durch das wellenförmige Profil gebildeten Durchtrittsöffnungen 19 zwischen der äußeren und der inneren Ringkammer 17, 18 eine Gesamtdurchtrittsfläche bilden, die größer ist als die Gesamtdurchtrittsfläche, die durch die Summe von Durchbrüchen 26 des Deckelelements 4 gebildet ist, damit mehr Abwasser abfließen als einströmen kann. Der Grundkörper 2 füllt sich stets nur bis zur oberen Kante der Innenwand 8 mit Abwasser, so dass der Aktivkohlefilter trocken und damit funktionsfähig bleibt.

Das Deckelelement 4, welches die erste Öffnung 6 des Grundkörpers 2 nach oben hin zu einem nicht dargestellten Kanaldeckel verschließt, dient als Sieb zum Auffangen von Schmutz, beispielsweise Abfälle und Laub, und zum gleichzeitigen Durchlassen von Abwasser, insbesondere von Regenwasser. Das Deckelelement 4 ist - in Draufsicht betrachtet - im wesentlichen rund und hat vier regelmäßig über den Umfang verteilte radiale Vorsprünge 28, 28', 28", welche in entsprechende radiale Ausnehmungen 29, 29' in der Außenwand 5 des Grundkörpers 2 eingreifen. Auf diese Weise ist das Deckelelement 4 drehfest in den Grundkörper 2 eingehängt. Ein diagonal zwischen zwei einander gegenüberliegenden Vorsprüngen verlaufender und mit dem Deckelelement 4 fest verbundener Steg 31 dient als Griff, um das Deckelelement 4 leicht aus dem Grundkörper 2 herausziehen und darin angesammelten Schmutz entfernen zu können. Das Deckelelement 4 weist ferner einen - in Draufsicht betrachtet - kreisförmigen zentralen Abschnitt 32 und einen radial außen mit dem zentralen Abschnitt 32 verbundenen koaxial zur Längsachse X verlaufenden zylindrischen Abschnitt 33 auf. Der zylindrische Abschnitt 33, welcher einen kleinsten Innendurchmesser d_{D} hat, der größer ist als der größte Außendurchmesser D_{E} des Einsatzelements 3, überdeckt das Einsatzelement 3 in montiertem Zustand zumindest im Bereich der Filtereinheit axial. Das durch die Durchbrüche, welche in Form von axialen Schlitzen 26 gestaltet und axial oberhalb des zentralen Abschnitts 32 angeordnet sind, fließende Abwasser wird somit an die Außenfläche des zylindrischen Abschnitts 33 geführt und tropft dann an die Außenwand 5 des Grundkörpers. Hierfür ist vorgesehen, dass ein zwischen dem zylindrischen Abschnitt 33 des Dekkelelements 4 und der Außenwand 5 des Grundkörpers 2 gebildeter Ringspalt 34 eine möglichst geringe radiale Erstreckung aufweist. So wird das Abwasser zwingend an die Außenwand 5 der äußeren Ringkammer 17 geleitet und kommt nicht mit dem Aktivkohlefilter 16 in Kontakt.

Damit das Volumen im Ringraum zwischen Außenwand 5, Boden 7 und Innenwand 8 möglichst groß ist, sind die axialen Baulängen von Deckelelement 4, Grundkörper 2 mit Innenwand 8 sowie dem Einsatzelement 3 so aufeinander abgestimmt, dass der zwischen dem Aktivkohlefilter 16 und der Unterseite des zentralen Abschnitts 32 gebildete Axialspalt sowie der zwischen der Oberkante der Innenwand 8 und dem Gitter 14 gebildete Axialspalt möglichst klein sind. Sie betragen in etwa 10 bis 15 mm. Durch diese Ausgestaltung wird erreicht, dass die Durchtrittsöffnungen 19 auch nach einer längeren Verdunstungszeit noch unterhalb des Abwasserpegels angeordnet sind. Aufsteigende Kanalgase müssen zwingend durch die Filtereinheit mit dem Aktivkohlefilter 16 strömen, wo die Gerüche absorbiert werden.

Sinkt der Abwasserstand darüber hinaus, kann der Kanalschacht zwar durch die Durchtrittsöffnungen 19 und die Schlitze 26 unter Umgehung der Filtereinheit 27 mit der Atmosphäre kommunizieren. Tatsächlich steigen die Gase aufgrund der im Kanalschacht herrschenden höheren Temperaturen jedoch nach oben und durchströmen die Filtereinheit 27. Dabei wird, wie in Figur 1 durch die Pfeile dargestellt ist, kältere Luft aus der Umgebung durch die Schlitze der Deckeleinheit und durch die Durchtrittsöffnungen 19 im Einsatzelement 3 angesaugt und tritt zusammen mit den aufsteigenden Gasen aus dem Kanal durch die Filtereinheit 27 hindurch.

Figur 3 zeigt eine zweite Ausführungsform einer erfindungsgemäßen Geruchsperre. Diese Variante entspricht hinsichtlich ihrem Aufbau im wesentlichen der Geruchssperre gemäß Figur 1, auf deren Beschreibung insofern Bezug genommen wird. Gleiche Bauteile sind mit gleichen Bezugszeichen versehen. Unterschiedliche Bauteile sind mit um 100 erhöhten Bezugsziffern versehen. Der einzige Unterschied besteht darin, dass der Grundkörper 2 gemäß der dargestellten Ausführungsform zweiteilig aus einer Baueinheit aus Außenwand 105 und Boden 107 sowie einem Rohr als Innenwand 108 hergestellt ist. Dabei wird die Baueinheit 107, 105 zunächst separat durch Tiefziehen gefertigt, wobei die untere zweite Öffnung 11 bereits vorgesehen ist. Anschließend wird das ebenfalls separate Rohr als Innenwand 108 mittels einem üblichen Verbindungsverfahren, beispielsweise Schweißen, mit der Baueinheit 107, 105 verbunden.

### Bezugszeichenliste

- 1: Geruchverschluss
- 2: Grundkörper
- 3: Einsatzelement
- 4: Deckelelement
- 5, 105: Außenwand
- 6: erste Öffnung
- 7, 107: Boden
- 8, 108: Innenwand
- 10: Verstärkungsrippe
- 11: zweite Öffnung
- 12: Rohr
- 13: Wandung
- 14: Auflagekörper, Gitter
- 15: Verteilermatte
- 16: Aktivkohlefilter
- 17: äußere Ringkammer
- 18: innere Ringkammer
- 19: Durchtrittsöffnung
- 20: radialer Vorsprung
- 21: Platte
- 22,22': Teilplatte
- 23, 23': wellenförmige Kante
- 24, 24': gerade Kante
- 25, 25': gerade Kante
- 26: Durchbruch, Schlitz
- 27: Filtereinheit
- 28,28',28": radialer Vorsprung
- 29, 29': Ausnehmung
- 31: Steg
- 32: zentraler Abschnitt
- 33: zylindrischer Abschnitt
- 34: Ringspalt

- d_{G}: Innendurchmesser
- d_{D}: Innendurchmesser
- D_{E}: Außendurchmesser
- X: Längsachse

## Patentansprüche

1. Geruchverschluss zum Filtern von Abgasen, insbesondere für einen Kanalschacht eines Abwasserkanals, umfassend
- einen Grundkörper (2) zum Einsetzen in einen Kanalschacht, wobei der Grundkörper (2) eine umlaufende Außenwand (5), die eine erste Öffnung (6) des Grundkörpers bildet, einen Boden (7,107) sowie eine zur Außenwand mit Abstand angeordnete umlaufenden Innenwand (8,108), die eine zweite Öffnung (11) des Grundkörpers (2) bildet, aufweist, wobei zwischen der Innenwand (8,108), dem Boden (7,107) und der Außenwand (5,105) ein Ringraum (9) zum Zwischenspeichern von Abwasser gebildet ist,
- ein rohrförmiges Einsatzelement (3) mit einer Wandung (13), einem Durchgang und einer den Durchgang verschließenden Filtereinheit (27) zum Absorbieren von Gasgerüchen, wobei eine zwischen der Außenwand (5,105) des Grundkörpers (2) und der Wandung (13) des Einsatzelements (3) gebildete äußere Ringkammer (17) und eine zwischen der Wandung (13) des Einsatzelements (3) und der Innenwand (8, 108) des Grundkörpers (2) gebildete innere Ringkammer (18) miteinander zum Durchtritt von Abwasser verbunden sind,
- ein Deckelelement (4) zum Auffangen von Schmutz, das einen die Filtereinheit (27) abdeckenden zentralen Abschnitt (32) sowie außerhalb des zentralen Abschnitts (32) Durchbrüche (26) zum Einlass von Wasser in die äußere Ringkammer (17) aufweist,
**dadurch gekennzeichnet,**
**dass** das Deckelelement (4) die erste Öffnung (6) des Grundkörpers verschließt; und
**dass** das Einsatzelement (3) zwischen der Innenwand (8,108) und der Außenwand (5,105) auf dem Boden (7, 107) des Grundkörpers (2) aufsitzt.

2. Geruchverschluss nach Anspruch 1,
**dadurch gekennzeichnet,**
**dass** die Außenwand (5,105) des Grundkörpers (2) axial länger ist als das Einsatzelement (3) und dass das Einsatzelement (3) axial länger ist als die Innenwand (8, 108) des Grundkörpers (2).

3. Geruchverschluss nach einem der Ansprüche 1 oder 2,
**dadurch gekennzeichnet,**
**dass** die äußere Ringkammer (17) und die innere Ringkammer (18) mittels Durchtrittsöffnungen (19) verbunden sind, welche in der Wandung (13) des Einsatzelements (3) nahe zum Boden (7) des Grundkörpers (2) angeordnet sind.

4. Geruchverschluss nach Anspruch 3,
**dadurch gekennzeichnet,**
**dass** die durch die Summe der Durchtrittsöffnungen (19) gebildete Durchtrittsfläche größer ist als die Gesamtfläche, die durch die Summe von Durchbrüchen (26) im Deckelelement (4) gebildet ist.

5. Geruchverschluss nach einem der Ansprüche 1 bis 4,
**dadurch gekennzeichnet,**
**dass** die Filtereinheit (27) einen Auflagekörper (14), welcher zumindest mittelbar mit der Wandung (13) verbunden ist, und einen auf dem Auflagekörper (14) aufliegenden Aktivkohlefilter (16) umfasst

6. Geruchverschluss nach Anspruch 5,
**dadurch gekennzeichnet,**
**dass** zwischen dem Auflagekörper (14) und dem Aktivkohlefilter (16) eine gasdurchlässige Verteilermatte (15) vorgesehen ist, welche aus einem aufgeschäumten Kunststoff besteht.

7. Geruchverschluss nach einem der Ansprüche 1 bis 6,
**dadurch gekennzeichnet,**
**dass** der Grundkörper (2) axial im Bereich der ersten Öffnung (6) eine Mehrzahl von regelmäßig über den Umfang verteilten radialen Vorsprüngen (20) zum Eingreifen in entsprechende Ausnehmungen eines genormten Kanalschachts aufweist.

8. Geruchverschluss nach einem der Ansprüche 1 bis 7,
**dadurch gekennzeichnet,**
**dass** das Deckelelement (4) eine Mehrzahl radialer Vorsprünge (28) zum Eingreifen in eine entsprechende Anzahl von Ausnehmungen (29) des Grundkörpers (2) aufweist, wobei das Deckelelement (4) in eingesetztem Zustand den Grundkörper (2) zumindest teilweise axial überdeckt.

9. Geruchverschluss nach einem der Ansprüche 1 bis 8,
**dadurch gekennzeichnet,**
**dass** das Deckelelement (4) einen dem Grundkörper (2) zugewandten und koaxial zur Längsachse (X) verlaufenden zylindrischen Abschnitt (33) aufweist, dessen Durchmesser (d_{D}) größer ist als der Außendurchmesser (D_{E}) des Einsatzelements (3), wobei die Durchbrüche (26) radial außerhalb des zentralen Abschnitts (32) angeordnet sind.

10. Geruchverschluss nach Anspruch 9,
**dadurch gekennzeichnet,**
**dass** der zylindrische Abschnitt (33) in eingesetztem Zustand des Deckelelements (4) in den Grundkörper (2) das Einsatzelement (3) zumindest teilweise axial überdeckt.

## Claims

1. An odour seal for filtering out exhaust gases, more particularly for a drain shaft of a waste water drain, comprising
- a body (2) for being inserted into a drain shaft, wherein the body (2) comprises a continuous outer wall (5) forming a first opening (6) of the body, a base (7, 107), as well as a continuous inner wall (8, 108) which is arranged at a distance from the outer wall and which forms a second opening (11) of the body (2), wherein, between the inner wall (8, 108), the base (7, 107) and the outer wall (5, 105) there is formed an annular chamber (9) for the provisional storage of waste water,
- a tubular insertable element (3) with a wall (13), a passage and a filter unit (27) for closing the passage and for absorbing gas odours, wherein an outer annular chamber (17) formed between the outer wall (5, 105) of the body (2) and the wall (13) of the insertable element (13) and an inner annular chamber (18) formed between the wall (13) of the insertable element (3) and the inner wall (8, 108) of the body (2) are connected to one another to allow the passage of waste water,
- a cover element (4) for catching dirt, which comprises a central portion (32) covering the filter unit (27) as well as through-apertures arranged outside the central portion (32) and provided for letting water into the outer annular chamber (17),
**characterised in**
**that** the cover element (4) closes the first opening (6) of the body and
**that** the insertable element (3) is positioned between the inner wall (8, 108) and the outer wall (5, 105) on the base (7, 107) of the body (2).

2. An odour seal according to claim 1,
**characterised in**
**that** the outer wall (5, 105) of the body (2) is axially longer than the insertable element (3) and
**that** the insertable element (3) is axially longer than the inner wall (8, 108) of the body (2).

3. An odour seal according to any one of claims 1 or 2,
**characterised in**
**that** the outer annular chamber (17) and the inner annular chamber (18) are connected by through-openings (19) which are arranged in the wall (13) of the insertable element (3) near the base (7) of the body (2).

4. An odour seal according to claim 3,
**characterised in**
**that** the passage-forming surface formed by the sum of the through-openings (19) is larger than the total surface formed by the sum of the through-apertures (26) in the cover element (4).

5. An odour seal according to any one of claims 1 to 4,
**characterised in**
**that** the filter unit (27) comprises a support member (14) which, at least indirectly, is connected to the wall (13) and an active carbon filter (16) resting on the support member (14).

6. An odour filter according to claim 5,
**characterised in**
**that** between the support member (14) and the active carbon filter (16), there is provided a gas-permeable distributor mat (15) which consists of foamed plastics.

7. An odour seal according to any one of claims 1 to 6,
**characterised in**
**that** the body (2), in the axial region of the first opening (6), comprises a plurality of uniformly distributed radial projections (20) for engaging corresponding recesses of a standard drain shaft.

8. An odour seal according to any one of claims 1 to 7,
**characterised in**
**that** the cover element (4) comprises a plurality of radial projections (28) for engaging a corresponding number of recesses (29) of the body (2), wherein the cover element (4), in the inserted condition, axially covers the body (2) at least partially.

9. An odour seal according to any one of claims 1 to 8,
**characterised in**
**that** the cover element (4) comprises a cylindrical portion (33) which faces the body (2), extends coaxially relative to the longitudinal axis (X) and
whose diameter (d_{D}) is greater than the outer diameter (D_{E}) of the insertable element (3), wherein the through-apertures (26) are arranged radially outside the central portion (32).

10. An odour seal according to claim 9,
**characterised in**
**that**, when the cover element (4) is inserted into the body (2), the cylindrical portion (32) axially covers the insertable element (3) at least partially.

## Revendications

1. Siphon pour la filtration d'effluents gazeux, en particulier pour un regard d'une canalisation d'eaux usées, comprenant
- un corps de base (2) pour la mise en place dans un regard de canalisation, le corps de base (2) comportant une paroi extérieure (5) circonférentielle, formant une première ouverture (6) du corps de base (2), un fond (7, 107) ainsi qu'une paroi intérieure (8, 108) circonférentielle espacée de la paroi extérieure et formant une deuxième ouverture (11) du corps de base (2), un espace annulaire (9) pour le stockage provisoire des eaux usées étant formé entre la paroi intérieure (8, 108), le fond (7, 107) et la paroi extérieure (5, 105),
- un élément d'insertion tubulaire (3) avec une paroi (13), une traversée et une unité de filtre (27) obturant la traversée pour l'absorption des odeurs de gaz, un compartiment annulaire extérieur (17) formé entre la paroi extérieure (5, 105) du corps de base (2) et la paroi (13) de l'élément d'insertion (3), et un compartiment annulaire intérieur (18) formé entre la paroi (13) de l'élément d'insertion (3) et la paroi intérieure (8, 108) du corps de base (2) communiquant entre eux pour le passage de l'eau,
- un élément de couvercle (4) pour la collecte de poussière, comportant une partie centrale (32) recouvrant l'unité de filtre (27) ainsi que des percées (26) à l'extérieur de la partie centrale (32) pour l'admission d'eau dans le compartiment annulaire extérieur (17),
**caractérisé**
**en ce que** l'élément de couvercle (4) obture la première ouverture (6) du corps de base ; et
**en ce que** l'élément d'insertion (3) repose sur le fond (7, 107) du corps de base (2) entre la paroi intérieure (8, 108) et la paroi extérieure (5, 105).

2. Siphon selon la revendication 1,
**caractérisé en ce que**
la paroi extérieure (5, 105) du corps de base (2) est plus longue dans le sens axial que l'élément d'insertion (3), et **en ce que** l'élément d'insertion (3) est plus long dans le sens axial que la paroi intérieure (8, 108) du corps de base (2) .

3. Siphon selon l'une des revendications 1 ou 2,
**caractérisé en ce que**
le compartiment annulaire extérieur (17) et le compartiment annulaire intérieur (18) communiquent par des ouvertures de passage (19) ménagées dans la paroi (13) de l'élément d'insertion (3) à proximité du fond (7) du corps de base (2).

4. Siphon selon la revendication 3,
**caractérisé en ce que**
la surface de passage formée par l'ensemble des ouvertures de passage (19) est supérieure à la surface totale formée par l'ensemble des percées (26) dans l'élément de couvercle (4).

5. Siphon selon l'une des revendications 1 à 4,
**caractérisé en ce que**
l'unité de filtre (27) comprend un corps d'appui (14) au moins indirectement relié à la paroi (13), et un filtre à charbon actif (16) reposant sur le corps d'appui (14).

6. Siphon selon la revendication 5,
**caractérisé en ce que**
un tapis répartiteur (15) perméable aux gaz est prévu entre le corps d'appui (14) et le filtre à charbon actif (16), réalisé en matière plastique cellulaire.

7. Siphon selon l'une des revendications 1 à 6,
**caractérisé en ce que**
le corps de base (2) présente axialement au niveau de la première ouverture (6) une pluralité de saillies (20) radiales régulièrement réparties à la circonférence, et s'engageant dans des cavités correspondantes d'un regard de canalisation normalisé.

8. Siphon selon l'une des revendications 1 à 7,
**caractérisé en ce que**
l'élément de couvercle (4) présente une pluralité de saillies (28) radiales s'engageant dans un nombre correspondant de cavités (29) du corps de base (2), l'élément de couvercle (4) recouvrant au moins partiellement le corps de base (2) en état de mise en place.

9. Siphon selon l'une des revendications 1 à 8,
**caractérisé en ce que**
l'élément de couvercle (4) comprend une partie cylindrique (33) opposée au corps de base (2) et s'étendant coaxialement à l'axe longitudinal (X), dont le diamètre (d_{D}) est supérieur au diamètre extérieur (d_{E}) de l'élément d'insertion (3), les percées (26) étant ménagées dans le sens radial à l'extérieur de la partie centrale (32).

10. Siphon selon la revendication 9,
**caractérisé en ce que**
la partie cylindrique (33) recouvre au moins partiellement l'élément d'insertion (3) dans le sens axial en état de mise en place de l'élément de couvercle (4) dans le corps de base (2).
